# EUROPÄISCHE PATENTSCHRIFT

(11) **EP 0 992 750 B1**
(45) Veröffentlichungstag und Bekanntmachung des Hinweises auf die Patenterteilung: **28.07.2004**
(21) Anmeldenummer: 99119638.7
(22) Anmeldetag: 04.10.1999
(51) Int. Cl.: F25D 23/00, F04B 39/00

(54) **Verfahren zur Herstellung eines Kältegerätes**
Process for manufacturing a refrigerating device
Procédé de fabrication d'un appareil frigorifique

(30) Priorität: 05.10.1998 DE 19845845
(43) Veröffentlichungstag der Anmeldung: 12.04.2000
(73) Patentinhaber: BSH Bosch und Siemens Hausgeräte GmbH, 81739 München (DE)
(72) Erfinder: Gomoll, Günter, 89275 Elchingen (DE); Grasy, Siegfried, 89160 Dornstadt (DE); Waibler, Matthias, 73491 Neuler (DE); Lang, Werner, 89428 Syrgenstein (DE)

(56) Entgegenhaltungen:
- EP-A- 0 127 791
- CH-A- 631 807
- DE-B- 1 049 403
- US-A- 2 524 655
- US-A- 3 302 424
- US-A- 4 115 039
- PATENT ABSTRACTS OF JAPAN vol. 007, no. 124 (M-218), 28. Mai 1983 (1983-05-28) & JP 58 041280 A (MATSUSHITA DENKI SANGYO KK), 10. März 1983 (1983-03-10)
- PATENT ABSTRACTS OF JAPAN vol. 1996, no. 10, 31. Oktober 1996 (1996-10-31) & JP 08 145498 A (SANYO ELECTRIC CO LTD), 7. Juni 1996 (1996-06-07)

## Beschreibung

Die Erfindung betrifft ein Verfahren zur Herstellung eines Kältegeräts mit einem wärmeisolierenden Gehäuse, einem Aufnahmeraum zur Montage eines Kältemittelverdichters und aus dem Gehäuse herausgeführten kältetechnischen Rohrleitungen, wie Heiz-, Drossel- und Saugrohr oder dgl.

Bei Kältegeräten wie Kühl- oder Gefriergeräten oder Kühl- und Gefrierkombinationen ist es üblich, an deren Rückseite einen gegenüber dieser nischenartig zurückspringenden Maschinenraum anzuordnen, welcher unter anderem zur Aufnahme eines Kältemittelverdichters dient. An diesem sind aus dem wärmeisolierenden Gehäuse des Kältegerätes austretende Endabschnitte von als Heiz-, Saug- und Drosselrohr dienenden Rohrleitungen herausgeführt und angeschlossen. Die Länge der aus den wärmeisolierenden Gehäuse austretenden Rohrleitungsendabschnitte ist bei den bekannten Kältegeräten in der Art gewählt, daß diese Endabschnitte auf kürzestem Weg die Distanz zwischen ihrem Austritt aus dem Gehäuse und den am Kältemittelverdichter vorgesehenen Anschlußstützen zu überwinden vermögen. Diese Anschlußtechnik bedingt aufgrund ihrer steifen Anordnung bei den bekannten Kältegeräten nicht nur zu einer potentiellen Geräuschquelle, sondern führt auch noch oftmals zu der Problematik, daß für den Fall, daß bei einem Kältegerätetyp aus wirtschaftlichen oder technischen Erwägungen heraus ein Kältemittelverdichter eines anderen Herstellers einzusetzen ist, die zum Anschluß an den Kältemittelverdichter gedachten Rohrleitungsendabschnitte aufgrund der herstellerspezifisch an unterschiedlichen Positionen des Kältemittelverdichters vorgesehenen Anschlußstellen zu kurz bemessen sind. Dies hat dann zur Folge, daß entweder die Lange der aus dem Gehäuse austretenden Rohrleitungsendabschnitte länger gewählt werden müssen oder die Position der Verdichterbefestigung geändert wird. Beide Maßnahmen haben einen nicht unerheblichen konstruktiven und logistischen Aufwand zur Folge.

Der Erfindung liegt die Aufgabe zu Grunde, bei einem Verfahren gemäß dem Oberbegriff des Anspruches 1 mit einfach konstruktiven Maßnahmen die Nachteile des Standes der Technik zu vermeiden. Insbesondere soll dabei die Möglichkeit geschaffen werden, Kältemittelverdichter unterschiedlicher Hersteller in bereits bestehende Gehäusekonstruktionen bei minimierten Geräuschaufkommen zu integrieren.

Diese Aufgabe wird gemäß der Erfindung durch die Merkmale des Anspruchs 1 gelöst.

Durch die Einbringung eines schleifenähnlichen Abschnitts in den aus dem wärmeisolierenden Gehäuse herausgeführten Rohrleitungsendabschnitt ist dieser im an dem Verdichter angeschlossenen Zustand deutlich weniger steif und somit aufgrund seiner deutlich elastischeren Gestaltung als potentielle Geräuschquelle weitestgehend beseitigt. Darüber hinaus ermöglicht ein schleifenförmiger Abschnitt innerhalb des aus dem Gehäuse austretenden Rohrleitungsendabschnittes die Anbindung an herstellerbedingt an unterschiedlichen Positionen des Kältemittelverdichters befindlichen Anschlußstützen, ohne daß dabei an der Gerätekonstruktion Änderungen vorzunehmen wären, so daß im Falle eines Umstiegs auf einen anderen Verdichterhersteller der von diesem stammende Verdichter lediglich in die Verdichternische oder den Aufnahmeraum eines Gerätesockels einzusetzen ist. Außerdem bringt der in den Rohrleitungsendabschnitt eingebrachte schleifenähnliche Leitungsabschnitt den Vorteil mit sich, daß sich der Anschluß des Rohrleitungsendabschnittes an den Verdichter mit deutlich geringerem Kraftaufwand herbeiführen läßt.

Entsprechend einer bevorzugten Ausführungsform eines Kältegerätes mit einer an der Rückseite seines Gehäuses vorgesehenen Maschinennische zur Aufnahme des Kältemittelverdichters ist vorgesehen, daß der schleifenähnliche Rohrleitungsabschnitt mit seinem Schleifenbogen in die Maschinenraumnische ragt.

Hierdurch ist der schleifenähnliche Leitungsabschnitt nicht nur besonders unauffällig am Kältegerät angeordnet, sondern zugleich insbesondere während des Fertigungsprozesses des Kältegerätes sicher vor einer ungewollten, ggf. zu einer Beschädigung führenden Einflußnahme geschützt.

Besonders sicher während des Fertigungsprozesses des Kältegerätes am Gerätekorpus verwahrt ist der schleifenähnlich ausgeführte Leitungsabschnitt, wenn nach einer nächsten vorteilhaften Ausgestaltung des Gegenstandes der Erfindung vorgesehen ist, daß der schleifenähnliche Rohrleitungsabschnitt in einer Aufnahme in der Maschinennische verwahrt ist.

Gemäß einer nächsten bevorzugten Ausführung des Gegenstandes der Erfindung ist vorgesehen, daß der schleifenähnliche Rohrleitungsabschnitt in seinem losen, vom Kältemittelverdichter getrennten Zustand zumindest annähernd U-förmig ausgebildet ist und zwei unterschiedlich lang ausgeführte Schenkel aufweist, welche in einer zumindest annähernd horizontalen Ebene liegen.

Durch eine derartige Gestaltung des schleifenähnlich geformten Abschnittes ist dieser nicht nur in seinem losen, sondern auch in seinem an den Kältemittelverdichter angeschlossenen Zustand besonders platzsparend innerhalb der Maschinennische unterbringbar. Darüber hinaus erleichtert die horizontale Anordnung des schleifenähnlichen Rohrleitungsabschnitts dessen Anschluß an den Kältemittelverdichter deutlich.

Mit besonders geringem Kraftaufwand an den Verdichter anschließbar ist der Rohrleitungsendabschnitt, wenn nach einer letzten bevorzugten Ausführungsform des Gegenstandes der Erfindung vorgesehen ist, daß der längere der beiden Schenkel mit seinem als Anschlußende dienenden freien Ende an den Kältemittelverdichter angeschlossen ist. Darüber hinaus lassen sich mit dem längeren Schenkel auf einfache Weise größere Wegabschnitte überwinden, so daß sich der Rohrleitungsendabschnitt besonders leicht an die herstellerbedingt an unterschiedliche Positionen des Kältemittelverdichters sitzenden Anschlußstutzen bringen läßt.

Die Erfindung ist in der nachfolgenden Beschreibung anhand eines in der beigefügten Zeichnung vereinfacht dargestellten Ausführungsbeispieles erläutert.

Es zeigen:
- Figur 1: in vereinfachter schematischer Darstellung ein Kältegerät mit einem an seiner Rückseite vorgesehenen Maschinenraum, in welchem ein Kältemittelverdichter an ein Saug- und Heizrohr angeschlossen ist, deren Endabschnitte im Verwahrungszustand mit ausgezogenen und im Anschlußzustand mit gestrichelten Linien dargestellt sind, in Ansicht von hinten und
- Figur 2: in vereinfachter schematischer Darstellung das Kältegerät gemäß Figur 1 jedoch mit im Verwahrungszustand mit gestrichelten und im Anschlußzustand mit durchgezogenen Linien dargestellten Endabschnitten des Saug- und Heizrohres, in Ansicht von hinten.

Gemäß Figur 1 ist ausschnittsweise in vereinfachter schematischer Darstellung der untere Bereich eines Kältegerätes 10 wie beispielsweise eines Kühl - oder Gefriergerätes oder dergleichen mit einem wärmeisolierenden Gehäuse 11 gezeigt, welches im bodennahen Bereich seiner Rückwand 12 mit einer stufenähnlich zurückspringenden, als Maschinenraum dienenden Nische 13 ausgestattet ist. Die Nische 13 weist eine Nischendecke 14 und einen gegenüberliegend dazu angeordneten, gegenüber der Aufstellebene des Kältegerätes 10 zurückspringenden Nischenboden 15 auf, auf welchem ein Kältemittelverdichter 16 mit aus seinem Gehäuse herausgeführten Anschlußstutzen 17 beziehungsweise 18 festgesetzt ist. An der Rückwand 12 ist eine randoffene in die Nischendecke 14 übergehende Aussparung 19 vorgesehen, über welche in der Wärmeisolation des Gehäuses 11 verlegte kältetechnische Rohrleitungen wie Heiz-, Saug- und Drosselrohr aus der Wärmeisolation herausgeführt sind. Die kältetechnischen Rohrleitungen 20 weisen einen mit einer bestimmten Länge gegenüber der Aussparung 19 vorstehenden Endabschnitt 21 auf, welcher an seinem freien Ende mit einem Anschlußstück 22 versehen ist. Zwischen dem Anschlußstück 22 und dem aus der Wärmeisolation des Gehäuses 11 austretenden Ende weisen die Endabschnitte 21 in ihrem Verwahrungszustand einen schleifenähnlich geformten (durchgezogene Linienführung) Rohrleitungsabschnitt 22 auf, welcher im Fall der mit geringerem Durchmesser ausgestatteten, mit einer Trocknerpatrone versehenen Drosselrohrleitung 20 im vorliegenden Ausführungsbeispiel nicht dargestellt ist. Unter einem schleifenähnlich geformten Rohrleitungsabschnitt sind neben einer U-förmigen Geometrie auch eine Z-förmige oder W-förmige Geometrie oder ähnliche Formgebungen zu verstehen. Der schleifenähnliche Rohrleitungsabschnitt 23 ist im vorliegenden Ausführungsbeispiel in seinem losen, nicht an den Kältemittelverdichter 16 angeschlossenen Verwahrungszustand, in Form eines U-Profiles geformt (siehe hierzu den in Figur 1 durchgezogenen Linien und in Figur 2 mit gestrichelten Linien dargestellten Rohrleitungsabschnitt), dessen Basis 24 in den Aufnahmeraum der Nische 13 zeigt und deren durch die Basis 24 miteineinander verbundene Schenkel 25 und 26 im nicht angeschlossenen in Figur 1 mit durchgezogenen Linien und in Figur 2 mit gestrichelten Linien dargestellten Verwahrungszustand in einer fiktiven horizontalen Ebene oder in einer parallel zur Nischendecke verlaufenden Ebene angeordnet sind. Die Schenkel 25 und 26 weisen eine unterschiedliche Länge auf, wobei der mit dem Anschlußstück 22 versehene Schenkel 26 länger als der Schenkel 25 ausgeführt ist.

Wie insbesondere aus Figur 2 hervorgeht, werden die Schenkel 26 der schleifenähnlich geformten Rohrleitungsabschnitte 23 aus ihrer in gestrichelten Linien dargestellten Verwahrungsposition im wesentlichen durch Herabbiegen in ihre durch eine durchgezogene Linienführung gezeigte Anschlußposition gebracht, in welcher sie mit ihrem Anschlußstück 22 an die Anschlußstützen 17 beziehungsweise 18 angeschlossen sind.

Durch den U-förmig geformten Leitungsabschnitt 23 ist der Endabschnitt 21 wohl hinsichtlich seiner Steifigkeit als auch im Hinblick auf seine Anschlußlänge deutlich flexibler gestaltet, wodurch sich bezüglich der ersteren Eigenschaft eine deutlich verminderte Gerauschentwicklung, angeregt durch den Kältemittelverdichter 16, ergibt und im Hinblick auf die letztere Eigenschaft sowohl die herstellerbedingt unterschiedliche Position als auch die Länge der Anschlußstützen 17 und 18 am Kältemittelverdichter 16 ohne Umkonstruktionen für die Verdichterbefestigung bei einem Wechsel des Verdichterherstellers überwunden ist.

## Patentansprüche

1. Verfahren zur Herstellung eines Kältegeräts (10) mit einem wärmeisolierenden Gehäuse (11) einem Aufnahmeraum (13) zur Montage eines Kältemittelverdichters (16) und aus dem Gehäuse herausgeführten kältetechnischen Rohrleitungen (20), wie Heiz-, Drossel- und Saugrohr oder dergleichen, **dadurch gekennzeichnet, dass** den Anschlussenden (22) der kältetechnischen Rohrleitungen (20) in ihrem losen, vom Kältemittelverdichter (16) abgekoppelten Verwahrungszustand wenigstens ein schleifenähnlich geformter Leitungsabschnitt (23) vorgelagert ist, und dass diese Leitungsabschnitte (23) durch Herabbiegen in ihre Anschlußposition gebracht werden, in der die Anschlußenden an den Verdichter (16) angeschlossen sind.

2. Verfahren nach Anspruch 1 zur Herstellung eines Kältegeräts mit einer an der Rückseite eines Gehäuses vorgesehenen Maschinenraumnische zur Aufnahme des Kältemittelverdichters, **dadurch gekennzeichnet, dass** der schleifenähnliche Rohrleitungsabschnitt (23) mit seinem Schleifenbogen (24) in die Maschinenraumnische (13) ragt.

3. Verfahren zur Herstellung eines Kältegeräts nach Anspruch 2, **dadurch gekennzeichnet, dass** der schleifenähnliche Rohrleitungsabschnitt (23) in einer Aufnahme in der Maschinenraumnische (13) verwahrt ist.

4. Verfahren zur Herstellung eines Kältegeräts nach einem der Ansprüche 1-3, **dadurch gekennzeichnet, dass** der schleifenähnliche Rohrleitungsabschnitt in seinem losen, vom Kältemittelverdichter (16) getrennten Zustand zumindest annähernd U-förmig ausgebildet ist und zwei unterschiedlich lang ausgeführte Schenkel (25, 26) aufweist, welche in einer zumindest annähernd horizontalen Ebene liegen.

5. Verfahren zur Herstellung eines Kältegeräts nach Anspruch 4, **dadurch gekennzeichnet, dass** der längere Schenkel (26) der beiden Schenkel (25, 26) mit seinem als Anschlussende (22) dienenden freien Ende an den Kältemittelverdichter (16) angeschlossen ist.

## Claims

1. Method of manufacturing a refrigerating appliance (10) with a thermally insulating housing (11), a receiving space (13) for the mounting of a refrigerant compressor (16) and pipe ducts (20) respective to refrigeration, such as heating, throttle and suction pipes or the like, led out of the housing, **characterised in that** mounted in front of the connecting ends (22) of the pipe lines (22) respective to refrigeration in their loose storage state uncoupled from the refrigerant compressor (16) is at least one duct section (23) formed similarly to a loop and that these duct sections (23) are brought, by bending down, into their connecting position in which the connecting ends are connected with the compressor (16).

2. Method according to claim 1 for producing a refrigerating appliance with a machine space niche, which is provided at the rear side of the housing, for receiving the refrigerant compressor, **characterised in that** the loop-like pipe duct section (23) protrudes by its loop bend (24) into the machine space niche (13).

3. Method of manufacturing a refrigerating appliance according to claim 2, **characterised in that** the loop-like pipe duct section (23) is stored in a receptacle in the machine space niche (13).

4. Method of manufacturing a refrigerating appliance according to one of claims 1 to 3, **characterised in that** the loop-like pipe duct section in its loose state separated from the refrigerant compressor (16) is formed to be at least approximately U-shaped and has two limbs (25, 26) which are formed to be of different length and which lie in an at least approximately horizontal plane.

5. Method of manufacturing a refrigerating appliance according to claim 4, **characterised in that** the longer limb (26) of the two limbs (25, 26) is connected by its free end, which serves as a connecting end (22), with the refrigerant compressor (16).

## Revendications

1. Procédé pour fabriquer un appareil frigorifique (10) avec un habillage (11) thermo-isolant, un espace de logement (13) pour le montage d'un compresseur frigorifique (16) et des conduites pour réfrigérant (20) guidées et sorties de l'habillage, comme tuyau de chauffage, d'étranglement et d'aspiration ou similaires, **caractérisé en ce qu'**au moins une partie de conduite (23) formée en forme de boucle est montée en amont des extrémités de raccordement (22) des conduites pour réfrigérant (20) dans leur état de conservation détaché et dissocié du compresseur frigorifique (16), et **en ce que** ces parties de conduite (23) sont amenées dans leur position de raccordement par pliage vers le bas, dans laquelle les extrémités de raccordement sont raccordées au compresseur (16).

2. Procédé selon la revendication 1 pour la fabrication d'un appareil frigorifique avec une niche d'espace machine prévue sur la face arrière d'un habillage pour le logement du compresseur frigorifique, **caractérisé en ce que** la partie de conduite (23) en forme de boucle dépasse avec son arc de boucle (24) dans la niche d'espace machine (13).

3. Procédé pour la fabrication d'un appareil frigorifique selon la revendication 2, **caractérisé en ce que** la partie de conduite (23) en forme de boucle est conservée dans un logement dans la niche d'espace machine (13).

4. Procédé pour la fabrication d'un appareil frigorifique selon l'une quelconque des revendications 1 à 3, **caractérisé en ce que** la partie de conduite en forme de boucle est conçue au moins approximativement en forme de U dans son état détaché et séparé du compresseur frigorifique (16) et présente deux branches (25,26) de longueur différente, qui se situent dans un plan au moins approximativement horizontal.

5. Procédé pour la fabrication d'un appareil frigorifique selon la revendication 4, **caractérisé en ce que** la branche (26) plus longue des deux branches (25,26) est raccordée par son extrémité libre et servant d'extrémité de raccordement (22) au compresseur frigorifique (16).
